# EUROPÄISCHE PATENTSCHRIFT

(11) **EP 1 533 454 B1**
(45) Veröffentlichungstag und Bekanntmachung des Hinweises auf die Patenterteilung: **01.04.2009**
(21) Anmeldenummer: 04105009.7
(22) Anmeldetag: 13.10.2004
(51) Int. Cl.: E05C 9/18, E05C 9/20

(54) **Treibstangenbeschlag**
Espagnolette fitting
Ferrure à crémone

(30) Priorität: 20.11.2003 DE 10354184
(43) Veröffentlichungstag der Anmeldung: 25.05.2005
(73) Patentinhaber: Aug. Winkhaus GmbH & Co. KG, 48291 Telgte (DE)
(72) Erfinder: Renz, Dieter, 49479, Ibbenbüren (DE); Hakenes, Andreas, 48165, Münster (DE)

(56) Entgegenhaltungen:
- EP-A- 0 681 077
- GB-A- 2 362 424
- US-A1- 2002 180 218
- US-B1- 6 266 981

## Beschreibung

Die Erfindung betrifft einen Treibstangenbeschlag zur Verriegelung eines Flügels in einem Rahmen eines Fensters, einer Fenstertür oder dergleichen mit einer längsverschieblich geführten Treibstange, mit einem Kantengetriebe zum Antrieb der Treibstange und mit einer von der Bewegung der Treibstange angetriebenen Baugruppe, wobei ein Schiebeteil zum Antrieb der Baugruppe vorgesehen ist und zwischen dem Schiebeteil und der Treibstange ein Übersetzungsgetriebe angeordnet ist und das Schiebeteil mit einem Ritzel in Eingriff steht.

Solche Treibstangenbeschläge werden bei heutigen Fenstern, Fenstertüren oder dergleichen häufig eingesetzt und sind allgemein bekannt. Die Treibstange des bekannten Treibstangenbeschlages treibt häufig neben Schließzapfen weitere Baugruppen, wie beispielsweise eine Zwangsausstellvorrichtung für ein Kippfenster oder Zusatzschlösser an. Zum Antrieb solcher Baugruppen ist es häufig wünschenswert, dass die Treibstange zwischen zwei Stellungen einen möglichst großen Stellweg zurücklegt. Beispielsweise soll bei einer Zwangsausstellvorrichtung für ein Kippfenster zwischen einer Drehstellung oder Schließstellung des Treibstangenbeschlages und einer Kippstellung ein in einer Führung einer Ausstellschere eindringender Steuerzapfen bewegt werden. Über den Steuerzapfen wird der Flügel automatisch in eine Kippstellung bewegt und dort gehalten. Bei der Bewegung des Treibstangenbeschlages in die Kippstellung ist zudem der Treibstangenbeschlag zu entriegeln. Der Stellweg, den eine Treibstange zwischen zwei Stellungen zurücklegt, ist jedoch meist auf weniger als 20 mm begrenzt.

Man könnte daran denken, den Weg, den die Treibstange zwischen zwei Stellungen zurücklegt, zu vergrößern. Dies ist jedoch für die Bewegung der neben der Baugruppe meist vorhandenen Schließzapfen unnötig und führt zu einem großen baulichen Aufwand des Treibstangenbeschlages. Weiterhin erfordert ein solcher Treibstangenbeschlag für den großen Stellweg entsprechend gestaltete Eckumlenkungen und Kantengetriebe zum Antrieb der Treibstange.

Daher ist aus der US 6,266,981 B1 ein Treibstangenbeschlag der eingangs genannten Art bekannt geworden, bei dem das Übersetzungsgetriebe Paare von unterschiedlich großen, auf einer gemeinsamen Achse befestigen Zahnrädern hat. Diese Paare von Zahnrädern sind in einem Gehäuse gelagert und stehen jeweils mit einer Zahnstange in Eingriff. Die Zahnstangen sind in dem Gehäuse längsverschieblich geführt. Hierdurch sind das Übersetzungsgetriebe und damit der Treibstangenbeschlag sehr aufwändig aufgebaut.

Der Erfindung liegt das Problem zugrunde, einen Treibstangenbeschlag der eingangs genannten Art so zu gestalten, dass er eine beliebige Baugruppe mit einem vorgesehenen Stellweg anzutreiben vermag und möglichst einfach aufgebaut ist.

Dieses Problem wird erfindungsgemäß dadurch gelöst, dass die Treibstange mit einer Lagerachse des Ritzels verbunden ist und dass auf der dem Schiebeteil abgewandten Seite ein feststehendes Gegenstück angeordnet ist.

Durch diese Gestaltung lässt sich bei vorgegebenem Stellweg der Treibstange durch eine entsprechende Auslegung des Übersetzungsgetriebes der Stellweg des Schiebeteils frei wählen. Da die Baugruppe dank der Erfindung über das Schiebeteil angetrieben wird, kann der Stellweg der Treibstange klein gehalten werden. Hierdurch ist es möglich, vorhandene, für einen kleinen Stellweg vorgesehene Kantengetriebe und Eckumlenkungen bei dem erfindungsgemäßen Treibstangenbeschlag einzusetzen und ausschließlich unmittelbar vor der mit dem großen Stellweg anzutreibenden Baugruppe das Übersetzungsgetriebe anzuordnen. Der erfindungsgemäße Treibstangenbeschlag ist daher besonders einfach aufgebaut. Das Übersetzungsgetriebe gestaltet sich konstruktiv besonders einfach, weil die Treibstange mit einer Lagerachse des Ritzels verbunden ist und auf der dem Schiebeteil abgewandten Seite ein feststehendes Gegenstück angeordnet ist. Hierdurch wird das Ritzel von der Treibstange verschoben und rollt sich an dem Gegenstück ab. Die Geschwindigkeit, mit der das Schiebeteil bewegt wird, setzt sich zusammen aus der Abrollgeschwindigkeit des Ritzels und der Geschwindigkeit der Treibstange. Damit wird das Gegenstück mit der doppelten Geschwindigkeit bewegt wie die Treibstange. Dies hat zur Folge, dass bei einer Bewegung der Treibstange um beispielsweise 20 mm das Gegenstück um 40 mm verschoben wird.

Das Ritzel könnte beispielsweise zwischen dem Schiebeteil und einer Stulpschiene des Treibstangenbeschlages angeordnet sein. Da der Antrieb der Baugruppe jedoch nahe der Stulpschiene erfolgt, benötigt das Schiebeteil hierfür eine Abkröpfung. Das Schiebeteil lässt sich jedoch gemäß einer anderen vorteilhaften Weiterbildung der Erfindung besonders kostengünstig aus einem Flachmaterial fertigen, wenn das Schiebeteil flach an einer Stulpschiene anliegt.

Die Befestigung des Gegenstücks erfordert gemäß einer anderen vorteilhaften Weiterbildung der Erfindung einen besonders geringen Aufwand, wenn das Gegenstück mit der Stulpschiene verbunden ist.

Der Antrieb des Gegenstücks erfolgt gemäß einer anderen vorteilhaften Weiterbildung der Erfindung schlupffrei, wenn das Schiebeteil und das Gegenstück jeweils eine Längsverzahnung für das Ritzel aufweisen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: schematisch ein Fenster mit einem erfindungsgemäßen Treibstangenbeschlag mit einer Ausstellschere,
- Fig. 2: eine stark vergrößerte Schnittdarstellung eines Übersetzungsgetriebes des Treibstangenbeschlages mit angrenzenden Bereichen der Ausstellschere.
- Fig. 3: eine Schnittdarstellung durch einen Teilbereich der Ausstellschere aus Figur 2 entlang der Linie III - III.

Figur 1 zeigt schematisch ein Fenster mit einem gegen einem Rahmen 1 schwenkbaren Flügel 2 und mit einem Treibstangenbeschlag 3. Der Flügel 2 lässt sich um eine horizontale Achse 4 gegenüber dem Rahmen 1 kippen und um eine vertikale Achse 5 drehen. Hierfür hat das Fenster ein Drehlager 6 mit einer einen Ausstellarm 7 aufweisenden Ausstellschere 8 und im Schnittpunkt der Achsen 4, 5 ein Dreh-/Kipplager 9. Der Treibstangenbeschlag 3 hat ein Kantengetriebe 10 und eine Handhabe 11 zum Antrieb einer Treibstange 12. Die Handhabe 11 lässt sich von der eingezeichneten Schließstellung Z über eine Drehstellung D in eine Kippstellung K verschwenken. Bei der Verschwenkung der Handhabe 11 von einer Stellung in die nächste wird die Treibstange 12 meist um weniger als 20 mm verschoben. Die Treibstange 12 ist über mehrere Eckumlenkungen 13 um den Flügel 2 geführt und trägt Schließzapfen 14, welche in der dargestellten Schließstellung in Schließbleche 15 des Rahmens 1 eindringen.

Weiterhin ist die Treibstange 12 mit einem Übersetzungsgetriebe 16 verbunden, welches über ein Schiebeteil 17 mit einer Zwangsausstellvorrichtung 18 verbunden ist. Die Zwangsausstellvorrichtung 18 kippt den Flügel 2 automatisch von dem Rahmen 1 weg, wenn der Treibstangenbeschlag 3 in die Kippstellung bewegt wird. Das Übersetzungsgetriebe 16 vergrößert den Stellweg des Schiebeteils 17 bei vorgegebenem Stellweg der Treibstange 12.

Die Zwangsausstellvorrichtung 18 ist beispielhaft für eine beliebige Baugruppe dargestellt, die einen größeren Stellweg zum Antrieb benötigt, als die Treibstange 12 ausführt.

Figur 2 zeigt stark vergrößert eine Schnittdarstellung durch das Fenster im Bereich des Übersetzungsgetriebes 16 mit angrenzenden Bauteilen der Zwangsausstellvorrichtung 18. Das Übersetzungsgetriebe 16 hat ein auf einem Gegenstück 19 abrollendes Ritzel 20. Eine Lagerachse 21 des Ritzels 20 ist mit der Treibstange 12 verbunden. Auf der dem Gegenstück 19 gegenüberliegenden Seite steht das Ritzel 20 mit dem Schiebeteil 17 in Eingriff. Das Ritzel 20 hat eine Außenverzahnung 22, während das Gegenstück 19 und das Schiebeteil 17 eine Längsverzahnung 23, 24 aufweisen. Das Schiebeteil 17 ist unterhalb einer feststehenden Stulpschiene 25 des Treibstangenbeschlages 3 geführt. Bei einem Antrieb der Treibstange 12 wird das Schiebeteil 17 um den doppelten Stellweg der Treibstange 12 verschoben.

Das Schiebeteil 17 haltert einen die Stulpschiene 25 im Bereich eines Langlochs durchdringenden Steuerzapfen 26, der in eine in Figur 3 dargestellte Steuerplatte 27 eindringt. Die Steuerplatte 27 hat ein Langloch 28 zur Führung des Steuerzapfens 26 zwischen der Schließstellung und der Drehstellung des Treibstangenbeschlages 3. Ein zweiter Steuerzapfen 29 ist auf der Steuerplatte 27 befestigt und dringt in ein in den Ausstellarm 7 der Ausstellschere 8 schräg angeordnetes Langloch 30 ein. Bei einem Antrieb des Treibstangenbeschlages 3 zwischen der Schließstellung und der Drehstellung gleitet der auf dem Schiebeteil 17 befestigte Steuerzapfen 26 in dem Langloch 28 der Steuerplatte 27, ohne diese zu bewegen. Bei einem Antrieb des Treibstangenbeschlages 3 zwischen der Drehstellung und der Kippstellung wird der Flügel 2 zunächst entriegelt. Anschließend gleitet der auf der Steuerplatte 27 angeordnete Steuerzapfen 29 in dem Langloch 30 des Ausstellarms 7 und verschwenkt diesen. Hierbei wird der Flügel 2 gegenüber dem Rahmen 1 gekippt.

## Patentansprüche

1. Treibstangenbeschlag zur Verriegelung eines Flügels (2) in einem Rahmen (1) eines Fensters, einer Fenstertür oder dergleichen mit einer längsverschieblich geführten Treibstange (12), mit einem Kantengetriebe (10) zum Antrieb der Treibstange (12) und mit einer von der Bewegung der Treibstange (12) angetriebenen Baugruppe, wobei ein Schiebeteil (17) zum Antrieb der Baugruppe vorgesehen ist und zwischen dem Schiebeteil (17) und der Treibstange (12) ein Übersetzungsgetriebe (16) angeordnet ist, das Schiebeteil (17) mit einem Ritzel (20) in Eingriff steht, **dadurch gekennzeichnet, dass** die Treibstange (12) mit einer Lagerachse (21) des Ritzels (20) verbunden ist und dass auf der dem Schiebeteil (17) abgewandten Seite ein feststehendes Gegenstück (19) angeordnet ist.

2. Treibstangenbeschlag nach Anspruch 1, **dadurch gekennzeichnet, dass** das Schiebeteil (17) flach an einer Stulpschiene (25) anliegt.

3. Treibstangenbeschlag nach Anspruch 1 oder 2, **dadurch gekennzeichnet, dass** das Gegenstück (19) mit der Stulpschiene (25) verbunden ist.

4. Treibstangenbeschlag nach zumindest einem der vorhergehenden Ansprüche, **dadurch gekennzeichnet, dass** das Schiebeteil (17) und das Gegenstück (19) jeweils eine Längsverzahnung (23, 24) für das Ritzel (20) aufweisen.

## Claims

1. Espagnolette fitting for locking a window casement (2) in the frame (1) of a window, a French window or the like, comprising a drive rod (12) guided in a longitudinally displaceable manner, a locking mechanism (10) for driving the drive rod (12) and an assembly driven by the movement of the drive rod (12), a sliding part (17) being provided for driving the assembly, a transmission gear (16) being arranged between the sliding part (17) and the drive rod (12), and the sliding part (17) engaging with a pinion (20), **characterised in that** the drive rod (12) is connected to a bearing shaft (21) of the pinion (20) and **in that** a fixed counterpiece (19) is arranged on the side remote from the sliding part (17).

2. Espagnolette fitting according to claim 1, **characterised in that** the sliding part (17) lies flat against a cover rail (25).

3. Espagnolette fitting according to either claim 1 or claim 2, **characterised in that** the counterpiece (19) is connected to the cover rail (25).

4. Espagnolette fitting according to at least one of the preceding claims, **characterised in that** the sliding part (17) and the counterpiece (19) each comprise a longitudinal toothing (23, 24) for the pinion (20).

## Revendications

1. Crémone pour le verrouillage d'un vantail (2) dans un dormant (1) d'une fenêtre, d'une porte-fenêtre ou élément similaire, avec une tringle de commande (12) logée de manière mobile dans le sens longitudinal, avec un engrenage de chant (10) destiné à actionner la tringle de commande (12) et avec un module actionné par le mouvement de la tringle de commande (12), un élément coulissant (17) étant prévu pour actionner le module et un réducteur (16) étant disposé entre l'élément coulissant (17) et la tringle de commande (12), ledit élément coulissant (17) engrenant avec un pignon (20), **caractérisée en ce que** la tringle de commande (12) est reliée à un axe de palier (21) du pignon (20) et **en ce qu'**un élément complémentaire (19) fixe est disposé sur le côté détourné de l'élément coulissant (17).

2. Crémone selon la revendication 1, **caractérisée en ce que** l'élément coulissant (17) est en appui plat contre un rail de recouvrement (25).

3. Crémone selon la revendication 1 ou 2, **caractérisée en ce que** l'élément complémentaire (19) est relié au rail de recouvrement (25).

4. Crémone selon l'une quelconque des revendications précédentes, **caractérisée en ce que** l'élément coulissant (17) et l'élément complémentaire (19) comportent chacun une denture longitudinale (23, 24) pour le pignon (20).
